# FASCICULE DE BREVET EUROPEEN

(11) **EP 3 792 425 B1**
(45) Date de publication et mention de la délivrance du brevet: **10.08.2022**
(21) Numéro de dépôt: 20195510.1
(22) Date de dépôt: 10.09.2020
(51) Int. Cl.: E04F 13/08, E04F 13/14, E04B 2/94

(54) **INSERT POUR UN ÉLÉMENT CONSTITUTIF D'UNE CONSTRUCTION**
EINSATZ FÜR EINEN WESENTLICHEN BESTANDTEIL EINES BAUWERKS
INSERT FOR AN ELEMENT MAKING UP A BUILDING

(30) Priorité: 13.09.2019 BE 201905607
(43) Date de publication de la demande: 17.03.2021
(73) Titulaire: Fixinox SA, 6040 Charleroi (BE)
(72) Inventeur: HOUCHAT, Fahem, 1400 Nivelles (BE)
(74) Mandataire: Gevers Patents

(56) Documents cités:
- AT-B- 370 471
- DE-A1- 3 608 953
- US-B1- 8 966 832

## Description

### Domaine technique

La présente invention concerne un insert pour un élément constitutif d'une construction, de préférence un panneau de façade.

### Art antérieur

Généralement, un panneau de façade d'une construction comprend une pièce de raccordement insérée dans le panneau destinée à accrocher un dispositif d'ancrage pour fixer le panneau à un mur de la construction. La pièce de raccordement comprend deux éléments métalliques fixes qui sont disposés parallèlement, chacun comprenant une portion noyée et/ou enterrée au sein du matériau de construction constituant le panneau de façade, et un portion semi-annulaire configurée pour accueillir et stabiliser une extrémité d'une goupille. Cette goupille sert de support à un dispositif de fixation appelé « système de montage ». Ce dernier comprend une barre métallique dont une extrémité est repliée sur elle-même pour former un anneau entourant la goupille. À l'autre extrémité de la barre métallique est insérée une platine. Cette dernière est accrochée au mur de la construction (par exemple, via un ancrage ou tout autre moyen adapté). Une latte métallique étant soudée à un desdits deux éléments métalliques fixes est alors poussée, par exemple au marteau, contre la goupille et une des portions semi-annulaires de façon à garantir que cette goupille reste en place.

La pièce de raccordement doit être fixée et insérée et/ou noyée dans le matériau de construction constituant le panneau de façade tout en permettant que les portions semi-annulaires soient accessibles pour y insérer la goupille. C'est la raison pour laquelle, il est connu d'enfermer au moins partiellement ces portions semi-annulaires dans un bloc de polystyrène expansé qui prolonge les bords du panneau de façade. Ainsi, lors de la fixation du panneau de façade sur chantier, il suffit à un ouvrier de chantier de gratter le polystyrène expansé au moyen d'un grattoir (ou de tout autre moyen adapté) de façon à dégager les portions semi-annulaires et d'y insérer la goupille préalablement entourée dans l'extrémité de la barre métallique repliée sur elle-même.

Ladite pièce de raccordement, ladite latte métallique et ledit bloc de polystyrène expansé forment un insert du panneau de façade pour sa fixation à la construction. Cet insert et son usage tel qu'il est décrit présentent néanmoins plusieurs désavantages. Premièrement, une exécution du procédé d'assemblage du système de montage et de la goupille avec l'insert est complexe et couteuse en temps. En particulier, le temps nécessaire pour dégager les portions semi-annulaires du polystyrène expansé est important. Il arrive en outre de devoir effectuer plusieurs tentatives avant de placer correctement la goupille entre les deux portions semi-annulaires. Deuxièmement, l'usage de l'insert n'est pas écologique. En effet, il nécessite de gratter du polystyrène expansé qui s'envole ensuite sur le chantier et se disperse dans la nature. De plus, le bloc de polystyrène a un comportement fragile et risque de se détériorer pendant le transport ou leur mise en œuvre, ce qui peut rendre le montage de la goupille impossible.

Le brevet AT370471B adresse partiellement ces problèmes en offrant un système de raccordement agencé dans un évidement du panneau de façade et comprenant une pièce de raccordement comparable à celle décrite ci-dessus, maintenant une sorte de goupille par ses extrémités. Ces dernières sont d'une forme particulière et sont rivetées au niveau des portions semi-annulaires. Un œillet entoure cette goupille et peut coulisser en position déterminée le long de celle-ci. L'œillet permet d'accueillir une vis de serrage, ce qui facilite une fixation ultérieure du panneau de façade par un système de montage. Ce système de raccordement reste toutefois complexe à monter sur chantier ou préalablement lors de la fabrication du panneau de façade. De plus, l'existence de l'évidement complexifie la fabrication du panneau de façade. L'usage d'un bloc de polystyrène expansé comme décrit ci-dessus paraît s'imposer pour combler l'évidement tout en permettant une manipulation sûre du panneau de façade.

La demande DE3608953A1 divulgue un tel système de raccordement agencé dans un évidement du panneau de façade amélioré par rapport à celui du brevet AT370471B, et ce par une substitution partielle de la goupille et de la pièce de raccordement par un axe de support faisant saillie de deux côtés de l'évidement. Comme précédemment, l'évidement est créé par insertion d'une mousse plastique rigide. Des disques sont à prévoir latéralement pour fixer l'axe de support à cette mousse lors de la fabrication du panneau de façade. L'axe de support est formé, quant à lui, de plusieurs pièces coopérant mécaniquement ensemble. Ce système reproduit néanmoins des défauts des systèmes de raccordement de l'art antérieur en termes de complexité dans la fabrication du système de raccordement en lui-même et du panneau de façade, ainsi que dans son utilisation sur chantier.

### Exposé de l'invention

Un objet de la présente invention est de fournir un insert pour un élément constitutif d'une construction, par exemple, un panneau de façade, qui soit plus simple, plus rapide et plus écologique à fabriquer et à utiliser.

À cet effet, l'invention propose un insert pour un élément constitutif d'une construction comprenant un axe et une pièce de raccordement couplée mécaniquement à l'axe, comprenant en outre une boîte délimitant au moins partiellement une cavité ; et dans lequel :
- l'axe traverse la cavité et la boîte par deux orifices opposés de celle-ci ;
- la pièce de raccordement est agencée au moins partiellement dans la cavité, couplée mécaniquement à l'axe dans la cavité, et apte à tourner autour de l'axe.

L'insert selon l'invention est à la fois plus simple, plus rapide et plus écologique à fabriquer et à utiliser, notamment pour la fixation d'un panneau de façade à une construction. En effet, au regard de l'art antérieur décrit, il n'est plus nécessaire d'enfermer au moins partiellement une pièce de raccordement dans un bloc de polystyrène expansé car la boîte joue ce rôle lors de la fabrication de l'élément constitutif de la construction. Il suffit alors d'ouvrir et/ou casser la boîte sur un chantier (si celle-ci n'est pas partiellement ouverte) pour accéder à la pièce de raccordement, ce qui est plus simple, rapide et écologique compte tenu de la large gamme de matériaux à la fois maniables et écologiques dont elle peut être constituée. La boîte permet donc de faciliter la fabrication du panneau de façade et l'usage de l'insert, tout en permettant de supporter directement et simplement l'axe sans nécessiter de prévoir un assemblage complexe d'une goupille avec un système de raccordement tel que décrit dans l'art antérieur. L'insert selon la présente invention propose en outre une pièce de raccordement qui permet un raccordement (de préférence un raccord mâle-femelle) simple et rapide avec un dispositif de fixation et/ou d'ancrage. Dans le cas particulier d'un système de montage, la barre métallique peut directement coopérer avec la pièce de raccordement. Par exemple, dans un mode de réalisation préféré où la pièce de raccordement est tubulaire, la barre métallique peut être insérée dans celle-ci, par exemple, par vissage et/ou par clipsage. Vu que la pièce de raccordement peut également tourner autour de l'axe, il est également possible d'ajuster l'orientation du dispositif de fixation et/ou d'ancrage par rapport à élément constitutif d'une construction comprenant l'insert. L'axe et son couplage mécanique avec la pièce de raccordement sont très avantageusement prévus dans l'insert ce qui permet de substituer simplement et efficacement le système de montage de goupille de l'art antérieur et d'éliminer les étapes de chantier nécessaires à son placement.

Il s'ensuit que l'insert selon la présente invention permet un faible nombre et peu de complexité des différentes opérations nécessaires sur chantier. En particulier, ces opérations et/ou le procédé d'utilisation de l'insert selon l'invention comprennent (et, de préférence, consistent en) : ouvrir la boîte (si celle-ci est fermée) pour accéder à la pièce de raccordement, tourner cette dernière autour de l'axe, faire coopérer un dispositif de fixation et/ou d'ancrage avec la pièce de raccordement (par exemple, par vissage et/ou clipsage). Cet insert est donc simple et rapide à utiliser, sans impact écologique significatif.

Préférentiellement, la boîte peut être constituée d'au moins un matériau recyclable ou recyclé qui soit écologique et respectueux de et/ou non nuisible pour l'environnement, contrairement à des particules de polystyrène expansé. Un tel matériau consiste, par exemple, en du bois et/ou du plastique. Préférentiellement, la boîte est constitué de plastique recyclé. La boîte et/ou la cavité sont optionnellement parallélépipédiques de façon préférée, ce qui peut faciliter la conception de la boîte. De façon générale, une telle boîte est facile, rapide et peu couteuse à fabriquer. Elle engendre peu de déchets et de poids additionnel à l'insert, et donc à l'élément constitutif de la construction. Optionnellement, la boîte comprend un code, par exemple, une couleur, sur une face externe permettant d'identifier visuellement le type d'élément constitutif de construction auquel est destiné l'insert.

De préférence, la boîte est livrée complètement fermée, la pièce de raccordement étant alors complètement agencée dans la cavité. De préférence, la cavité est donc complètement délimitée par la boîte lors de la livraison de l'élément constitutif de la construction. Il est en effet, plus facile de concevoir un tel élément à partir d'un matériau de construction coulé et solidifié tel que du béton en y noyant la boîte fermée. En outre, la fermeture de la boîte garantit que la pièce de raccordement restera bien dans la cavité durant toutes les étapes de fabrication de l'élément et son transport jusqu'au chantier, sans dépasser d'une face de l'élément. Il est en effet avantageux pour le transport et le stockage de tels éléments qu'aucune pièce ne dépasse car elle risquerait de se casser et/ou de compliquer le stockage et/ou le transport, de même que le placement de ces éléments sur chantier. Pour éviter tout mouvement de la pièce de raccordement autour de l'axe lors de cette étape, la boîte comprend en outre préférentiellement des renforts latéraux amovibles et/ou coulissables agencés pour maintenir la pièce de raccordement dans une position fixe dans la cavité.

Selon un mode de réalisation très préféré de l'invention, la boîte comprend un moyen d'accès à la cavité. Préférentiellement, ce moyen d'accès consiste en au moins un parmi :
(a) un couvercle amovible recouvrant une ouverture de la boîte ;
(b) une paroi externe cassable (pour créer un orifice de la boîte).

L'ouverture et/ou l'orifice communiquent avec la cavité. La pièce de raccordement est préférentiellement complètement agencée dans la cavité (lorsque la boîte est fermée) ce mode de réalisation étant préalable à l'utilisation de l'insert sur chantier. En d'autres termes, et plus préférentiellement, le moyen d'accès à la cavité est apte à fermer la boîte de sorte que celle-ci délimite complètement la cavité, la pièce de raccordement étant totalement agencée dans la cavité lorsque que la boîte est fermée.

Dans le cas (a), l'ouverture est de préférence préexistante dans le sens où elle est pratiquée dans la boîte, par exemple, lors de la fabrication de la boîte, et ensuite recouverte par un couvercle. Le couvercle est de préférence une portion de face (de préférence, une face) de la boîte vissée et/ou clipsée et/ou coulissée sur le contour de l'ouverture de la boîte et/ou sur des arêtes latérales de la boîte (par exemple, au moyen de vis et/ou reliefs creusés sur une face externe de la boîte), de sorte qu'il est facile à déplacer et/ou coulisser sur chantier. Optionnellement, la boîte comprend des charnières couplées de façon mécanique au couvercle pour permettre son pivot autour d'un axe ou d'un point d'appui. Généralement, n'importe quel type de couvercle et/ou n'importe quel type de stabilisation du couvercle sur l'ouverture connus peuvent être utilisés dans le cadre de cette invention.

Dans le cas (b), la paroi externe consiste préférentiellement en une portion de face (préférentiellement, une face) de la boîte qui est moins épaisse que le reste de la boîte et/ou qui est constituée d'un matériau d'une faible solidité et/ou qui est membranée, de sorte qu'elle soit très facile à casser et/ou à rompre au moyen d'un outil de chantier, par exemple, un marteau et/ou un couteau, à partir de l'extérieur de la boîte, de façon à dégager une ouverture de la boîte. Optionnellement, la boîte peut être constituée de façon homogène, sans que la structure de la paroi visée en (b) se distingue de façon particulière du reste de la boîte. En particulier, dans ce cas, n'importe quelle face de la boîte consiste de préférence en une paroi facilement cassable avec un outil de chantier. Selon un autre mode de réalisation du cas (b) préféré, la boîte comprend deux demi-coques en plastique s'imbriquant l'une dans l'autre pour définir la cavité, une de ces deux demi-coques étant constitué d'un plastique moins épais et/ou plus fragile que l'autre, de sorte qu'elle constitue ladite paroi externe cassable. En outre, cette demi-coque est optionnellement aussi assimilable à un couvercle amovible de la boîte.

Dans les deux cas (a) et (b), ladite ouverture est préférentiellement suffisamment grande pour que plusieurs doigts d'une main, de préférence une main, puissent la traverser, de façon à manipuler de façon aisée la pièce de raccordement dans la cavité. En particulier, l'ouverture est de préférence plus grande qu'un disque de 5 centimètres de diamètre. D'autres moyens d'accès que ceux mentionnés en (a) et (b) peuvent être pleinement utilisés dans le cadre de l'invention. Préférentiellement, un tel moyen d'accès comprendra l'existence ou la possibilité de créer une telle ouverture.

Tant dans le cas (a) que dans le cas (b), la boîte comprend un moyen d'accès à la cavité de sorte que, une fois livrée sur chantier, la boîte peut être cassée et/ou ouverte pour accéder à la pièce de raccordement. Comme celle-ci est apte à tourner autour de l'axe, il est alors possible de la disposer de façon à raccorder et/ou coupler mécaniquement un dispositif d'ancrage. Selon un mode de réalisation, dans ce cas, de préférence lorsque l'insert est utilisé sur chantier ou après installation de l'élément constitutif de la construction, la boîte comprend une ouverture (par exemple, celle qui était couverte par un couvercle que l'on a déplacé (cas (a)) ou celle qui a été pratiquée en cassant la paroi (cas (b)), et/ou la pièce de raccordement s'étend partiellement hors de la cavité, à travers l'ouverture.

La pièce de raccordement s'étend de préférence transversalement à l'axe, plus préférentiellement, perpendiculairement à l'axe. Selon un mode de réalisation préféré de l'invention, un angle entre une direction d'extension de la pièce de raccordement perpendiculaire à l'axe et une direction verticale perpendiculaire à l'axe varie d'au plus 200°. La pièce de raccordement peut tourner autour de l'axe, dans les limites de la boîte. Avantageusement, il est ainsi possible d'ajuster cet angle sur chantier pour raccorder et/ou solidariser et/ou coupler mécaniquement un dispositif d'ancrage à la pièce de raccordement selon une orientation prédéterminée avec l'élément constitutif de construction. Ceci est particulièrement avantageux pour la fixation d'un panneau de façade à une construction car il faut que le dispositif d'ancrage puisse encore s'ajuster convenablement à un point d'ancrage sur la façade de la construction après son raccord et/ou sa solidarisation et/ou son couplage mécanique avec la pièce de raccordement de l'insert. Cet angle donne une liberté suffisante pour effectuer cet ajustement. L'angle est de préférence compris entre 15° et 25° lorsque le panneau de façade est fixé à la façade (et donc lorsque le dispositif d'ancrage raccordé et/ou solidarisé et/ou couplé mécaniquement à l'insert est ajusté sur un point d'ancrage de la façade). De préférence, il existe un intervalle de valeurs pour cet angle pour lequel la pièce de raccordement est complètement agencée dans la cavité (lors de la livraison sur chantier de la boîte par exemple). De préférence dans le cas où la boîte comprend une ouverture tel que décrite, il existe un autre intervalle de valeurs pour cet angle pour lequel la pièce de raccordement s'étend partiellement en dehors de la cavité, à travers l'ouverture.

Concernant spécifiquement les moyens techniques permettant à la pièce de raccordement d'être raccordée et/ou solidarisée et/ou couplée de façon mécanique à un dispositif d'ancrage et/ou de fixation, il est présenté ci-dessous des modes de réalisation préférés. Cette pièce de raccordement est de façon plus préférée adaptée pour solidariser un dispositif d'ancrage et/ou de fixation (par exemple, un système de montage) configuré pour suspendre l'élément constitutif à la construction consistant de préférence en un panneau de façade.

La pièce de raccordement est de préférence tubulaire. Elle comprend de préférence une partie interne filetée. Ces modes de réalisation sont de façon préférée combinés. L'existence d'une partie interne filetée est très avantageuse. En effet, grâce à la partie interne filetée de la pièce de raccordement, il est possible de solidariser une pièce mâle filetée de dimensions adaptées, par exemple une tige filetée dans le cas préféré où la pièce de raccordement est tubulaire, en la vissant simplement et rapidement dans la partie interne filetée. En particulier, il peut ainsi être utilisé un dispositif d'ancrage qui comprend une tige filetée en une première partie extrémale fixée à des moyens de suspension et/ou de fixation à la construction agencée en une deuxième partie extrémale. Ainsi, dans le cas du système de montage tel décrit selon l'art antérieur, il est suffisant de simplement de fileter l'extrémité de cette barre métallique pour qu'elle soit apte à coopérer de façon efficace avec la pièce de raccordement. En outre, l'établissement de cette coopération est très aisée sur chantier car il suffit à un ouvrier de visser deux pièces ensemble.

Selon un mode de réalisation préféré de l'invention, l'insert comprend une chape comprenant :
- une tige femelle s'étendant perpendiculairement à l'axe et consistant en la pièce de raccordement ; et
- un orifice recevant l'axe de façon à réaliser une liaison pivot entre la chape et l'axe dans la cavité.

Une telle tige femelle comprend de préférence une partie interne filetée. Ce mode de réalisation explicite un couplage mécanique préféré entre l'axe et la pièce de raccordement, celle-ci faisant partie intégrante d'une chape destinée à recevoir l'axe pour réaliser la liaison pivot (c'est-à-dire une liaison à un degré de liberté, celui-ci étant la rotation de la chape autour de l'axe). Ledit orifice est de préférence bordé par une forme en U symétrique d'une plaque de la chape, la tige femelle étant maintenue entre les deux branches du U par soudage. Il est avantageux d'utiliser une chape telle que décrite car elle est assez facile et peu couteuse à fabriquer. D'autres réalisations de la pièce de raccordement et de son couplage mécanique avec l'axe sont possibles dans le cadre de l'invention. Par exemple, la pièce de raccordement peut être un écrou ou un manchon femelle fileté préférentiellement soudé à une telle plaque en forme de U.

Dans le cadre du présent document, un « élément constitutif d'une construction » fait référence à une partie d'une construction, par exemple, une partie de mur, un mur, un bloc, un panneau, ... Préférentiellement, il s'agit d'un panneau de façade destiné à être disposé et/ou accroché et/ou suspendu sur et/ou face à une façade d'une structure de support, par exemple, un mur d'un bâtiment. Un tel panneau de façade s'étend essentiellement sur une surface définissant cette façade, et présente une épaisseur qui est définie et mesurée perpendiculairement à la façade, préférentiellement d'au moins 3 centimètres pour garantir suffisamment de place pour disposer et/ou insérer l'insert selon l'invention. Une « face » d'un panneau de façade désigne une surface de ce panneau s'étendant parallèlement à la façade, et une « tranche » d'un panneau de façade désigne une autre surface de ce panneau s'étendant essentiellement perpendiculairement à la façade. Un panneau de façade comprend de préférence deux faces : une face dite « intérieure » faisant face à la structure de support, généralement invisible extérieurement (donc pour un observateur extérieur à la construction), et une face dite « extérieure » opposée à la face intérieure, visible extérieurement. L'élément constitutif de la construction considéré se compose préférentiellement d'un matériau de construction coulé et solidifié de sorte que, lors de sa fabrication, l'insert est disposé dans un moule dans lequel est coulé ce matériau de construction. Préférentiellement, ce dernier est un béton. Dans le cadre de ce document, la « construction » à laquelle est destiné ledit élément est arbitraire. Il peut s'agir par exemple, d'un bâtiment avec ou sans étage, d'un barrage, d'un monument, ...

Dans le cadre du présent document, une « boîte » fait de préférence référence à un contenant rigide délimitant une cavité apte à accueillir des biens, objets, produits divers. Elle peut être constitué d'un matériau, par exemple, du bois, du carton, du métal, du plastique, ... et/ou d'une combinaison de ceux-ci. Le terme « cavité » fait préférentiellement référence à un espace intérieur d'un corps solide, en l'occurrence de préférence, la boîte. Le terme « boîte » doit également être interprété comme étant un moyen pour définir la cavité lors de la production de l'élément constitutif de la construction. En particulier, n'importe quelle boîte qui définit une cavité au moins partiellement, de façon à rendre possible la conception d'un élément constitutif de la construction rentre dans le cadre de la présente invention. C'est notamment pour cette raison qu'il n'est pas nécessaire que la cavité soit complètement délimitée par la boîte. Il peut être suffisant de considérer une boîte qui ne comprend que quelques faces pour pouvoir concevoir l'élément constitutif de la construction.

Dans le cadre du présent document, un « axe » est de préférence un axe mécanique, c'est-à-dire une pièce mécanique allongée permettant de faire tourner une autre pièce mécanique sur elle-même et/ou d'assembler ensemble des pièces mécaniques. L'axe est de préférence métallique et/ou cylindrique. En particulier, l'axe est de préférence une tige et/ou une barre, préférentiellement de diamètre constant. Avantageusement, l'usage d'un tel axe est aisé et peu couteux dans le cadre de l'invention. Sa fabrication est aussi facile et peut être réalisée en chaîne en découpant un cylindre métallique de grande longueur.

L'usage, dans le présent document, du verbe « comprendre », de ses variantes, ainsi que ses conjugaisons, ne peut en aucune façon exclure la présence d'éléments autres que ceux mentionnés. L'usage, dans le présent document, de l'article indéfini « un », « une », ou de l'article défini « le », « la » ou « l' », pour introduire un élément n'exclut pas la présence d'une pluralité de ces éléments.

Selon plusieurs modes de réalisations préférés de l'invention, l'insert comprend un support de reprise de charge apte à supporter et/ou maintenir au moins une barre métallique extérieurement à la cavité. Ce support de reprise de charge est de préférence fixé à l'axe et/ou à la boîte. Il joue un rôle important dans le cas où l'élément constitutif de la construction est un panneau de façade, et où l'insert est configuré pour accueillir un dispositif d'ancrage et/ou de fixation du panneau de façade à une façade du bâtiment. En effet, dans ce cas, le poids du panneau de façade est transféré à la construction par l'intermédiaire du dispositif d'ancrage et/ou de fixation et par l'intermédiaire de l'insert. Il est dès lors important que le poids du panneau de façade soit transféré de façon optimale à l'insert, plus précisément à l'axe et à la pièce de raccordement. À cette fin, il est fait usage de barres métalliques qui sont supportées et/ou couplées mécaniquement par l'axe via le support de reprise de charge, pour avantageusement reprendre le poids du panneau de façon optimale selon l'extension de ces barres métalliques dans l'élément constitutif de la construction vers l'axe. De telles barres métalliques permettent avantageusement de reprendre un poids important d'un panneau de façade même pour un panneau de façade d'une faible épaisseur. Pour pouvoir reprendre cette charge du panneau de façade (et/ou de tout élément constitutif d'une construction qui serait accroché et/ou suspendu et/ou fixé à une structure de support par l'intermédiaire de l'insert selon l'invention), il est donc préféré de prévoir un insert avantageusement muni d'un tel support de reprise de charge.

Les barres métalliques forment préférentiellement une armature de scellement pour l'élément constitutif de la construction. Ce sont de préférence des barres à haute adhérence.

De façon préférée, ce support de reprise de charge comprend au moins une plaque fixée à la boîte (et/ou à l'axe) dans laquelle est pratiqué au moins un orifice pour accueillir une barre métallique extérieurement à la cavité (et/ou à la boîte). De façon plus préférée, chaque (telle, au moins une) plaque s'étend de façon perpendiculaire à l'axe et comprend :
- une portion de sommet s'étendant autour de l'axe et comprenant un orifice central traversé par l'axe ;
- deux pieds qui s'étendent selon des directions transverses à partir de la portion de sommet, au-delà de la cavité, et qui comprennent chacun un orifice extrémal pour accueillir une barre métallique.

Avantageusement, la fabrication d'une telle plaque est facile et peu couteuse. Elle peut être effectuée par exemple par découpage d'une forme dans une grande plaque de matière. De préférence, la matière constituant chaque plaque, est métallique. C'est préférentiellement la même matière qui constitue l'axe. De préférence, chaque plaque est disposée contre (une face de) la boîte. De préférence, chaque plaque est extérieure à la cavité.

Selon un premier sous-mode de réalisation optionnel, chaque plaque est soudée (et donc fixée) à l'axe, de préférence au niveau de l'orifice central. Avantageusement, il n'est alors pas nécessaire de réaliser la soudure tout autour de l'orifice central, et de préférence, chaque plaque n'est soudé à l'axe que par un point de soudure, de façon à ce que l'insert soit d'un seul tenant et puisse être inséré (par exemple, coulé) dans un matériau de construction constituant l'élément constitutif de la construction.

Selon un deuxième sous-mode de réalisation très préféré, la boîte comprend au moins une excroissance latérale qui s'étend de préférence extérieurement à partir d'une face extérieure de la boîte, préférentiellement de forme cylindrique, et chaque plaque comprend un orifice d'emboîtement pour connecter la plaque contre la boîte par emboîtement d'une telle excroissance latérale dans l'orifice d'emboîtement de la plaque, de façon à ce que l'insert soit d'un seul tenant et puisse être inséré (par exemple, coulé) dans un matériau de construction constituant l'élément constitutif de la construction. Chaque plaque est ainsi fixée sur la boîte par un tel emboîtement. Plusieurs telle « fixation sur / à la boîte » peuvent être considérées, par exemple, un simple clipsage. Ce dernier est d'ailleurs préféré. Dans ce cas, il n'existe de préférence pas de fixation directe d'une quelconque plaque sur l'axe. Chaque plaque est de préférence en simple contact direct avec l'axe, celui-ci traversant un orifice central d'une portion de sommet de la plaque lorsque celle-ci en comprend tel que décrit ci-dessus.

La boîte est tout particulièrement avantageuse car, en plus de délimiter au moins partiellement la cavité et de supporter et maintenir l'axe, elle permet également d'attacher facilement chaque plaque à l'extérieur de la cavité.

Selon un autre exemple de « fixation sur / à la boîte », dans le cas préféré où la boîte est constituée d'un matériau plastique, chaque excroissance latérale traverse optionnellement complètement un orifice d'emboîtement d'une plaque, une extrémité de l'excroissance latérale étant ensuite chauffé et/ou fondue, et puis appuyée contre la plaque de façon à former un rivet qui assure une bonne fixation de la plaque contre la boîte (sans nécessité non plus de soudure (ou plus généralement de fixation) de la plaque avec l'axe tel que proposé dans le premier sous-mode de réalisation). Un ouvrier moins qualifié (non habilité à souder, par exemple) peut effectuer facilement cet assemblage de chaque plaque avec l'axe et la boîte lors de la fabrication de l'insert. En outre, ceci évite tout apport de chaleur trop important (venant par exemple d'un soudage) à proximité d'une boîte en plastique qui pourrait fondre.

Chaque paire d'une excroissance latérale et d'un orifice d'emboîtement correspondant par emboîtement est avantageusement configurée pour permettre à un ouvrier d'éviter tout erreur dans le montage des plaques sur la boîte. En effet, les plaques sont préférentiellement d'une forme particulière, non symétrique, telle que discutée ci-dessous et illustrée fidèlement sur les figures introduites ci-après. Comme expliqué ci-dessous, pour garantir une bonne reprise de charge par les plaques, il est important qu'elles soient correctement orientées contre la boîte. Lorsqu'une plaque comprend des pieds, ceux-ci doivent être correctement orientés. Un orifice d'emboîtement et une excroissance latérale associée sont dès lors préférentiellement d'une forme spécifique (adaptée plus préférentiellement à une fixation par clipsage) pour ne correspondre qu'entre eux, et pour ne permettre une connexion d'une plaque sur la boîte que dans une certaine orientation de la plaque. La position de l'orifice d'emboîtement sur la plaque est préférentiellement aussi choisi à ce dernier effet. Il n'est donc pas possible de connecter une plaque sur une telle excroissance latérale par un des orifices prévus pour accueillir une barre métallique, ni de connecter la plaque dans une orientation inadaptée contre la boîte.

La forme spécifique de chaque plaque (comprenant des pieds et une portion de sommet) selon le mode de réalisation plus préféré susmentionné est tout particulièrement adaptée pour permettre une transmission optimale d'efforts internes de l'élément constitutif de la construction à l'axe (puis à la pièce de raccordement, puis à un dispositif d'ancrage et/ou de fixation solidarisé et/ou couplée mécaniquement à cette pièce de raccordement) par l'intermédiaire de barres métalliques qui traversent lesdits orifices central et latéraux, et ce tout en évitant la transmission d'efforts parasites. La portion de sommet réalise une connexion de la plaque avec l'axe pour la transmission de ces efforts internes, tandis que les deux pieds s'étendent selon des directions qui sont spécifiquement déterminées pour rependre ces efforts internes selon des composantes de forces prédéterm inées.

Plus précisément, de préférence :
(i) un des deux pieds s'étend selon une direction horizontale perpendiculaire à l'axe et à la direction verticale précédemment introduite,
(ii) l'autre des deux pieds s'étend transversalement à la direction horizontale et perpendiculairement à l'axe.

Plus précisément encore, la direction d'extension (i) est telle que l'orifice extrémal de ce pied est adapté pour accueillir une barre métallique axiale parallèle à l'axe (et perpendiculaire à la plaque). Plus précisément encore, la direction d'extension (ii) est telle que l'orifice extrémal de ce pied est adapté pour accueillir une portion courbe d'une barre métallique de gravité en forme de U, celle-ci comprenant deux portions droites parallèles entre elles, perpendiculaires à l'axe et à la direction horizontale, et reliées par la portion courbe. Préférentiellement, les directions d'extension forment entre elles un angle compris entre 40 et 90°, optionnellement d'environ 50°. La direction verticale susdite est typiquement celle autour de laquelle la direction d'extension de la pièce de raccordement varie d'un angle *θ* dans un plan parallèle au plan vertical (avec préférentiellement *θ*∈ [-20°,160°]), dans le sens où, pour la valeur *θ* = 0, les directions verticale et d'extension de la pièce de raccordement correspondent.

Il doit être souligné que les directions d'extension (i) et (iii) sont très avantageuses pour permettre une transmission d'efforts internes entre l'élément constitutif de la construction et un dispositif d'ancrage et/ou de fixation solidarisé et/ou couplée mécaniquement à la pièce de raccordement. En effet, la direction d'extension (i) permet de faire passer une barre métallique parallèle à l'axe, à proximité et à la même hauteur verticale que l'axe. L'ensemble des forces en jeu (dues à la fois aux efforts internes captés par les barres métalliques et à une force de traction du dispositif d'ancrage et/ou de fixation) se transmettent toutes de façon directe par les plaques et par l'axe, sans l'intermédiaire d'un matériau de construction qui constituerait l'élément constitutif de la construction, et à partir de points d'appui rapprochés de l'axe. Cette transmission et connexion directe, avec les points d'appui des forces rapprochés permettent de diminuer les risques de déformation de l'insert (par exemple de l'axe) entre ces forces. En particulier, le diagramme de forces s'exerçant au niveau de l'insert est nettement optimisé, par exemple en comparaison avec celui du brevet AT370471B de l'art antérieur.

Le support de reprise de charge comprend de préférence deux telles plaques selon l'invention semblables étant agencées symétriquement de part et d'autre de la cavité (et/ou de la boîte, et/ou contre la boîte). Ainsi, les charges et efforts internes à l'élément constitutif de la construction peuvent être repris et transmis à l'axe de façon symétrique et équilibrée.

La présente invention propose aussi un élément constitutif d'une construction, de préférence un panneau de façade de la construction, comprenant un insert selon l'invention. L'ensemble des modes de réalisation préférés et l'ensemble des avantages de l'insert selon l'invention se transposent mutatis mutandis au présent élément.

Préférentiellement, l'élément est formé d'un matériau de construction coulé et solidifié tel que du béton, l'insert étant au préalable disposé dans un emplacement (par exemple, un coffrage et/ou un moule) dans lequel est coulé ce matériau de construction, puis noyé dans ce dernier. De préférence, un bord de l'élément borde la boîte et/ou la cavité de l'insert, ce qui permet un accès facile à la cavité sur chantier, par exemple par ouverture et/ou cassage de la boîte. Préférentiellement, des barres d'armature (métalliques) sont également disposées au préalable dans cet emplacement et ensuite noyées dans le matériau de construction. Lorsque celui-ci est un béton, l'élément est alors constitué de béton dit « armé » et comprend un insert selon l'invention. La boîte de l'insert peut comprendre des (petites) pattes (ou excroissances) s'étendant extérieurement à la cavité pour faciliter l'intégration de l'insert dans l'élément constitutif de la construction lors de sa fabrication par un coffrage. Ces pattes peuvent servir à optimiser la fixation de l'insert sur le coffrage, et sont dans ce cas de préférence (aisément) cassables pour pouvoir ultérieurement dissocier le coffrage de la boîte de l'insert.

Selon le mode de réalisation préféré où l'insert comprend un support de reprise de charge, l'élément comprend de préférence au moins une barre métallique soutenue par le support de reprise de charge. Chaque telle barre métallique fait de préférence partie de l'ensemble des barres d'armature (pour former un béton armé, par exemple) lorsque l'élément en comprend. Ainsi, une partie des barres d'armatures de l'élément sont utilisées pour transmettre des charges de l'élément à l'axe via les plaques du support de reprise de charge. Comme expliqué ci-dessus, les barres métalliques soutenues par le support de reprise de charge sont de préférence noyées dans un matériau de construction coulé et solidifié constituant l'élément constitutif de la construction.

Préférentiellement, selon le mode de réalisation de l'insert pour lequel le support de reprise de charge comprend deux plaques comprenant chacune une portion de sommet et deux pieds tel qu'il est décrit dans cet exposé de l'invention, les barres métalliques comprennent :
- une barre métallique axiale s'étend parallèlement à l'axe et qui traverse les orifices extrémaux d'un des pieds de chaque plaque ;
- deux barres métalliques de gravité, dont chacune comprend deux portions droites parallèles qui s'étendent perpendiculairement à l'axe, et une portion courbe qui relie les deux portions droites de façon à conférer une forme de U à chaque barre métalliques de gravité,
   la portion courbe d'une première des barres métalliques de gravité traversant l'orifice extrémal de l'autre des pieds d'une des plaques, et la portion courbe d'une deuxième des barres métalliques de gravité traversant
   l'orifice extrémal l'autre des pieds de l'autre des plaques.

Les barres métalliques ainsi disposées sont maintenues de façon symétriques permettant une transmission d'efforts internes à l'élément de façon optimale et homogène selon une décomposition de forces en composantes parallèles et perpendiculaires à l'axe, et de préférence selon les directions d'extensions des faces de l'élément lorsqu'il constitue un panneau de façade.

Enfin, la présente invention propose également un kit comprenant :
- un élément constitutif d'une construction selon l'invention, et
- une pièce d'ancrage pour coopérer avec la pièce de raccordement.

Tous les modes de réalisation préférés et tous les avantages de l'insert et de l'élément selon la présente invention se transposent mutatis mutandis au kit. Selon un mode de réalisation particulier, la pièce d'ancrage est un système de montage. Préférentiellement, la pièce d'ancrage est configurée pour fixer et/ou soutenir l'élément à/sur la construction. De préférence, la pièce d'ancrage comprend :
- une première partie extrémale pour coopérer avec la pièce de raccordement de façon à être solidarisée avec cette dernière ;
- une deuxième partie extrémale configurée pour être suspendue et/ou fixée à une façade de la construction.

La deuxième partie extrémale est préférentiellement une platine. De façon plus préférée, lorsque la pièce de raccordement comprend une partie interne filetée, la première partie extrémale est une tige filetée apte à être vissée dans la pièce de raccordement. Ainsi, le dispositif d'ancrage peut être solidarisé très facilement et rapidement à l'élément par l'intermédiaire de l'insert, pour fixer et/ou soutenir l'élément à/sur la construction. L'ensemble constitué de l'insert et de cette pièce d'ancrage est appelée « suspente ».

### Brève description des figures

D'autres caractéristiques et avantages de la présente invention apparaîtront à la lecture de la description détaillée qui suit pour la compréhension de laquelle on se reportera aux figures annexées parmi lesquelles :
- la figure 1A illustre une vue schématique tridimensionnelle d'un insert selon un mode de réalisation préféré de l'invention ;
- la figure 1B illustre une vue schématique tridimensionnelle de l'insert de la figure 1A comprenant des barres métalliques soutenues par un support de reprise de charge ;
- la figure 2 illustre une vue schématique de côté de l'insert de la figure 1A ;
- la figure 3 illustre une vue schématique de dos de l'insert de la figure 1A ;
- la figure 4 une vue schématique de côté de l'insert de la figure 1A compris dans un élément constitutif d'une construction, ce dernier étant compris dans un kit selon un mode de réalisation préféré de l'invention.

### Description détaillée de modes de réalisation particuliers de l'invention

Cette partie présente une description détaillée de modes de réalisation préférés de la présente invention. Cette dernière est décrite avec des réalisations particulières et des références à des figures mais l'invention n'est pas limitée par celles-ci. En particulier, les dessins ou figures décrits ci-dessous ne sont que schématiques et ne sont pas limitants. Les dessins des figures ne sont pas nécessairement à l'échelle. Des éléments semblables sont généralement dénotés par des références semblables dans les figures. Dans le cadre de ce document, les éléments identiques ou analogues peuvent porter les mêmes références. La présence de numéros et/ou lettres de référence aux dessins ne peut être considérée comme limitative, y compris lorsque ces numéros ou lettres sont indiqués dans les revendications.

Les références X, Y et Z représentées en figure 1B correspondent à un repères géométriques de l'espace tridimensionnel utilisés pour commenter et/ou visualiser des propriétés de modes de réalisation de l'invention. Ainsi, selon cette figure, l'axe 4 de l'insert 1 selon ce mode de réalisation de l'invention est disposé horizontalement parallèlement à l'axe X, la pièce de raccordement 31 tubulaire s'étend selon une direction (généralement oblique) perpendiculaire à l'axe 4. Une direction dite « verticale » fait référence à une direction parallèle à l'axe Z représentée, qui selon ce mode de réalisation est de préférence une direction parallèle à celle de la force de pesanteur. Par abus de notation, les références X, Y et Z sont aussi utilisées pour indiquer les directions parallèles à ces axes.

Dans le cadre du présent document, par abus de langage courant, le terme « perpendiculaire » et ses dérivés sont parfois utilisés semblablement au terme « orthogonal » et à ses dérivés.

Les termes « premier » et « deuxième » sont utilisés dans le cadre de ce document exclusivement pour différencier différents éléments, sans impliquer d'ordre entre ces éléments.

Les figures 1A, 2 et 3 représentent plusieurs vues schématiques d'un insert 1 selon un mode de réalisation préféré de l'invention. L'insert 1 comprend une boîte 2 en plastique fermée délimitant une cavité 22. La boîte 2 comprend une paroi 21 externe cassable et prévue pour être cassée avec un outil de chantier, de façon à pouvoir accéder à la cavité 22 par l'extérieur de la boîte 2. La boîte 2 comprend également deux orifices 23 opposés. L'insert 1 comprend un axe 4 mécanique traversant la cavité 22 et la boîte 2, à travers les deux orifices 23 de celle-ci. L'axe 4 traverse la boîte 2 dans une partie inférieure selon l'axe Z de cette dernière. L'insert 1 comprend une chape 3 comprenant une plaque 34 symétrique, découpée principalement selon une forme de U, une partie inférieure de cette plaque (correspondant au creux de la forme du U) ayant une forme annulaire recevant et étant traversée par l'axe 4 de façon à réaliser une liaison pivot entre la chape 3 et l'axe 4 dans la cavité 22. Le centre de la forme annulaire définit un orifice 33 qui est donc traversé par l'axe 4. La chape 3 est munie d'une pièce de raccordement 31 agencée de façon symétrique entre et soudée à deux portions parallèles de la plaque 34 de chape (correspondant aux branches de la forme de U). La configuration illustrée, la pièce de raccordement 31 est agencée complètement dans la cavité 22. Elle est apte à tourner (dans les limites d'une certaine ouverture angulaire) dans la cavité 22 autour de l'axe 4 grâce à la liaison pivot. La pièce de raccordement peut être mâle ou femelle, et apte à réaliser un raccordement arbitraire avec une pièce mécanique, celle-ci étant de préférence un dispositif d'ancrage. Dans le cas de l'insert 1 représenté, la pièce de raccordement 31 est une tige femelle de la chape 3 s'étendant de façon perpendiculaire à l'axe 4. Elle comprend donc une partie interne 32 filetée, adaptée pour visser une tige (mâle) filetée, et donc préférentiellement une tige filetée d'un dispositif d'ancrage. La manipulation de vissage est particulièrement simple et rapide à effectuer sur chantier une fois que la boîte 2 est ouverte notamment car la pièce de raccordement 31 tourne autour de l'axe 4, et donc que l'orientation de la pièce de raccordement 31 peut être ajustée pour faciliter cette manipulation de même que l'usage ultérieur du dispositif d'ancrage. Tel qu'il est illustré en figure 1B, la direction d'extension de la pièce de raccordement 31 forme un angle *θ* avec la direction verticale Z. Cet angle varie typiquement d'environ 180° car le mouvement en rotation de la pièce de raccordement 31 autour de l'axe 4 est borné par des parties de la boîte 2 lorsque la paroi 21 est enlevée. Il existe une ouverture angulaire pour l'angle *θ* autour de 0° (typiquement, des angles qui sont inférieurs en valeur absolue à la valeur critique mentionnée ci-après) tel que la pièce de raccordement 31 est agencée complètement dans la cavité 22. Il existe une valeur critique de l'angle *θ* (par exemple, entre 5 et 15°) tel que la pièce de raccordement 31 est juste appuyée contre la paroi 21 (ou s'arrête au niveau de l'ouverture remplaçant la paroi 21 si elle a été cassée) et telle que pour toute valeur de l'angle plus grande que cette valeur critique, une portion extrémale minoritaire de la pièce de raccordement 31 s'étend en dehors de la cavité 21 (si la paroi 21 a préalablement été cassée de façon à former une ouverture tel qu'expliqué dans l'exposé de l'invention).

L'insert 1 comprend également un support de reprise de charge muni de deux plaques 5 agencées symétriquement de part et d'autre de la boîte 2, contre la boîte 2, semblablement à des oreilles. Ces plaques 5 s'étendent selon des plans parallèles entre eux et parallèles au plan dans lequel la pièce de raccordement 31 est apte à bouger en rotation autour de l'axe 4 (bien qu'elle puisse être bloquée en rotation dans une position définie, par exemple par des renforts latéraux internes de la boîte 2, lors de sa livraison sur chantier), ces plans étant tous perpendiculaire à l'axe 4. Les plaques 5 sont découpées pour avoir la forme spécifique illustrée comprenant une portion de sommet 5A (référencée en figure 2) annulaire traversée par l'axe 4 en son centre (définissant un orifice central 53 de la portion de sommet 5A) et bloqué au niveau de l'axe 4 par une fixation de la plaque 5 sur la boîte 2, par exemple, par un clipsage d'une excroissance latérale cylindrique de la boite 2 dans un orifice d'emboîtement 54 de la plaque 5. Chaque plaque 5 comprend également deux pieds 5B et 5C (référencés sur la figure 2) qui s'étendent selon des directions transverses à partir de la portion de sommet 5A, extérieurement à et au-delà de la cavité 22, de telle sorte qu'il est possible de soutenir et/ou coupler mécaniquement des barres verticales 62 (selon l'axe Z) et horizontale 61 (selon l'axe X) à l'extrémité de ces pieds 5B, 5C sans intercepté la boîte 2 (car les pieds s'éloignent suffisamment de la boîte 2 selon lesdites directions), ces barres pouvant alors s'étendre dans un matériau de construction constituant un élément constitutif d'une construction muni de l'insert 1. Afin de réaliser ce soutien et/ou couplage mécanique de barres 61, 62 tel qu'il est illustré en figure 1B, chacun des pieds 5B et 5C est percé d'un orifice extrémal 52 et 51 respectivement apte à accueillir de telles barres 61 et 62. De façon plus précise, une des barres 61 est une barre métallique axiale qui s'étend parallèlement à l'axe 4 et qui traverse chacun des orifices extrémaux 52 des pieds 5B de chaque plaque 5, et deux autres barres 62 sont des barres métalliques de gravité essentiellement pliées en leur milieu en deux portions droites parallèles de façon à leur donner une forme de U, chacune de ces barres 62 étant portée gravitationnellement par le pied 5B d'une des plaques 5 en passant à travers un orifice extrémal 51. Ce dernier est de préférence oblongue pour faciliter l'insertion des barres 62. Comme illustré clairement sur les figues 1B et 2, le pied 5B s'étend selon une direction (principale) horizontale Y perpendiculaire à l'axe 4 et à ladite direction verticale Z, et le pied 5C s'étend transversalement à cette direction horizontale Y et perpendiculairement à l'axe 4, de façon à former un angle compris entre 40 et 90°, préférentiellement entre 65 et 85°, plus préférentiellement d'environ 75°. Cette configuration permet en particulier d'agencer le barre 61 parallèlement à et à la même hauteur, selon l'axe Z, que l'axe 4. Les barres 61, 62 sont directement couplées aux plaques 5 et à l'axe 4 permettant une transmission optimisée d'efforts internes au sein d'un élément constitutif de la construction comprenant l'insert 1, et ce par directement par l'insert 1. Le diagramme des forces en jeu prennent des points d'appuis rapprochés de l'axe 4, et se transmettent à l'axe 4. La force de traction de suspension de l'élément constitutif de la construction s'exerce le long de la direction d'extension de la pièce de raccordement 31 lorsqu'elle est raccordée à une pièce d'ancrage (donc obliquement dans le plan porté par les axes Y et Z, de préférentiellement selon un angle *θ* d'environ 20°) et est compensée (et décomposée) selon les axes horizontal Y et vertical Z par les efforts internes exercés respectivement sur les barres 61 et 62 près de l'axe 4, et transmis à celui-ci directement par les plaques 5. Les barres 61 et 62 sont de préférence métalliques à haute adhérence pour transmettre efficacement les charges et/ou efforts internes d'un élément constitutif d'une construction muni de l'insert 1 à l'axe 4 via le support de reprise de charge.

La figure 4 illustre un kit selon un mode de réalisation de l'invention. Ce kit comprend un élément 7 constitutif d'une construction consistant en un panneau de façade de la construction. Ce dernier comprend une face intérieure 74A et une face extérieure 74B, et deux tranches, la tranche supérieure 75 ayant été référencée. Ce panneau de façade va être fixé à la construction au moyen d'un dispositif d'ancrage 8 compris dans le kit. Pour cela, le panneau de façade comprend l'insert 1 précédemment discuté. Celui a été noyé dans un matériau de construction 71, de préférence du béton, constituant le panneau de façade, de sorte que la paroi 21 prolonge la face intérieure 74A, étant ainsi visible pour un ouvrier de chantier. L'insert 1 est également disposé en hauteur (selon l'axe Z) dans une partie supérieure du panneau de façade car c'est à cet emplacement qu'il a lieu de solidariser le dispositif d'ancrage 8 pour supporter et/ou fixer le panneau de façade à la construction. Pour obtenir un tel élément 7, il suffit de préparer un moule et/ou un coffrage dans lequel est agencé l'insert 1 et plusieurs barres métalliques 72, 73, verticalement et horizontalement, de façon à former une grille, certaines parmi ces barres traversant dans les orifices extrémaux 51 et 52 des plaques 5 de l'insert 1, de façon à définir les barres métalliques 61, 62 précédemment introduites. Une fois cette construction effectuée, un béton est coulé dans le moule et/ou coffrage, formant ainsi le panneau de façade en béton armé muni de l'insert 1. Le dispositif d'ancrage 8 comprend une tige métallique filetée 82 de façon à pouvoir visser facilement une de ses portions extrémale 81 (formant une première partie extrémale du dispositif d'ancrage 8) dans la partie interne filetée 32 de la pièce de raccordement 31 tubulaire. L'autre portion extrémale de cette tige métallique filetée 82 est fixée à une deuxième partie extrémale 83 du dispositif d'ancrage 8 qui est configurée pour être suspendue et/ou fixée à une façade de la construction. Une telle deuxième partie extrémale 83 est connue d'un homme du métier, notamment pour un système de montage, et consiste de préférence en une platine. Toutefois, la première partie extrémale 81 qui se présente sous la forme d'une portion extrémale de tige filetée se distingue de l'art antérieur et permet une solidarisation rapide et efficace du dispositif d'ancrage 8 au panneau de façade via l'insert 1. En outre, étant donné que les barres 61, 62 sont directement couplées mécaniquement à l'insert 1, elles permettent une transmission avantageuse de charges et/ou d'efforts internes du panneau de façade à la construction par l'intermédiaire du dispositif d'ancrage 8 et de l'insert 1, tel que décrit précédemment.

En résumé, l'invention qui a été présentée concerne un insert 1 pour un élément 7 constitutif d'une construction comprenant une boîte 2 traversé par un axe 4 et une pièce raccordement 31 couplée mécaniquement à l'axe 4, apte à tourner autour de celui-ci.

La présente invention a été décrite en relation avec des modes de réalisations spécifiques, qui ont une valeur purement illustrative et ne doivent pas être considérés comme limitatifs. D'une manière générale, il apparaîtra évident pour un homme du métier que la présente invention n'est pas limitée aux exemples illustrés et/ou décrits ci-dessus. La présente invention est limitée par l'étendue de la protection définie dans les revendications 1 à 15.

## Revendications

1. Insert (1) pour un élément (7) constitutif d'une construction comprenant :
- un axe (4) ; et
- une pièce de raccordement (31) couplée mécaniquement à l'axe (4) ; **caractérisé en ce qu'**il comprend en outre une boîte (2) délimitant au moins partiellement une cavité (22), et **en ce que** :
- l'axe (4) traverse la cavité (22) et la boîte (2) par deux orifices (23) opposés de celle-ci ;
- la pièce de raccordement (31) est :
agencée au moins partiellement dans la cavité (22),
couplée mécaniquement à l'axe (4) dans la cavité (22), et
apte à tourner autour de l'axe (4).

2. Insert (1) selon la revendication précédente,
**caractérisé en ce qu'**il comprend une chape (3) comprenant :
- une tige femelle :
• qui comprend une partie interne filetée (32),
• qui s'étend perpendiculairement à l'axe (4), et
• qui consiste en la pièce de raccordement (31) ; et
- un orifice (33) recevant l'axe (4) de façon à réaliser une liaison pivot entre la chape (3) et l'axe (4) dans la cavité (22).

3. Insert (1) selon l'une quelconque des revendications précédentes,
**caractérisé en ce qu'**il est configuré de sorte qu'un angle (*θ*) entre une direction d'extension de la pièce de raccordement (31) perpendiculaire à l'axe (4) et une direction verticale (Z) perpendiculaire à l'axe (4) varie d'au plus 200°, et **en ce qu'**il existe un intervalle de valeurs de cet angle (*θ*) pour lequel la pièce de raccordement (31) est complètement agencée dans la cavité (22).

4. Insert (1) selon l'une quelconque des revendications précédentes,
**caractérisé en ce que** la boîte (2) comprend un moyen d'accès à la cavité (22) consistant en au moins un parmi :
- un couvercle amovible recouvrant une ouverture de la boîte (2) ;
- une paroi externe (21) cassable.

5. Insert (1) selon la revendication précédente,
**caractérisé en ce que** le moyen d'accès à la cavité (22) est apte à fermer la boîte (2) de sorte que celle-ci délimite complètement la cavité (22), la pièce de raccordement (31) étant totalement agencée dans la cavité (22) lorsque que la boîte (2) est fermée.

6. Insert (1) selon l'une quelconque des revendications précédentes,
**caractérisé en ce qu'**il comprend en outre un support de reprise de charge configuré pour supporter et/ou maintenir au moins une barre métallique extérieurement à la cavité (22), le support de reprise de charge comprenant au moins une plaque (5) fixée à la boîte (2), dans laquelle est pratiqué au moins un orifice (51, 52) pour accueillir une barre métallique extérieurement à la cavité (22).

7. Insert (1) selon la revendication précédente,
**caractérisé en ce que** la boîte (2) comprend au moins une excroissance latérale qui s'étend extérieurement à partir d'une face extérieure de la boîte (2), et **en ce que** chaque plaque (5) comprend un orifice d'emboîtement (54) pour connecter la plaque (5) contre la boîte (2) par emboîtement d'une telle excroissance latérale dans l'orifice d'emboîtement (54) de la plaque (5).

8. Insert (1) selon l'une quelconque des deux revendications précédentes,
**caractérisé en ce que** chaque plaque (5) s'étend perpendiculairement à l'axe (4) et comprend :
- une portion de sommet (5A) qui s'étend autour de l'axe (4) et qui comprend un orifice central (53) traversé par l'axe (4) ;
- deux pieds (5B, 5C) qui s'étendent selon des directions transverses à partir de la portion de sommet (5A), au-delà de la cavité (22), et qui comprennent chacun un orifice extrémal (52, 51) pour accueillir une barre métallique (61, 62).

9. Insert (1) selon la revendication précédente lorsqu'elle dépend en outre de la revendication 3,
**caractérisé en ce qu'**un (5B) des deux pieds s'étend selon une direction horizontale (Y) perpendiculaire à l'axe (4) et à ladite direction verticale (Z), et **en ce que** l'autre (5C) des deux pieds s'étend transversalement à cette direction horizontale (Y) et perpendiculairement à l'axe (4).

10. Insert (1) selon l'une quelconques des revendications 6 à 9,
**caractérisé en ce que** le support de reprise de charge comprend deux telles plaques (5) semblables agencées symétriquement de part et d'autre de la cavité (22).

11. Élément (7) constitutif d'une construction comprenant un insert (1) selon l'une quelconque des revendications précédentes.

12. Élément (7) selon la revendication précédente,
**caractérisé en ce que** :
- l'insert (1) est selon la revendication 10 lorsqu'elle dépend de l'une quelconque des revendications 8 ou 9 ; et
- **en ce qu'**il comprend :
• une barre métallique axiale (61) qui s'étend parallèlement à l'axe (4) et qui traverse les orifices extrémaux (52) d'un des pieds (5B) de chaque plaque (5) ;
• deux barres métalliques de gravité (62), dont chacune comprend deux portions droites parallèles qui s'étendent perpendiculairement à l'axe (4), et une portion courbe qui relie les deux portions droites de façon à conférer une forme de U à chaque barre métalliques de gravité (62),
la portion courbe d'une première des barres métalliques de gravité (62) traversant l'orifice extrémal (51) de l'autre des pieds (5A) d'une des plaques (5), et
la portion courbe d'une deuxième des barres métalliques de gravité (62) traversant l'orifice extrémal (51) l'autre des pieds (5A) de l'autre des plaques (5).

13. Élément (7) selon l'une quelconque des deux revendications précédentes, **caractérisé en ce qu'**il est constitué d'un matériau de construction (71) coulé et solidifié dans lequel est noyé l'insert (1), de sorte qu'un bord de l'élément (7) borde la boîte (2) et/ou la cavité (22).

14. Kit comprenant :
- un élément (7) selon l'une quelconque revendications 11 à 13 consistant en un panneau de façade de la construction ; et
- une pièce d'ancrage (8) comprenant :
• une première partie extrémale (81) pour coopérer avec la pièce de raccordement (31) de façon à être solidarisée avec cette dernière ;
• une deuxième partie extrémale (83) configurée pour être suspendue et/ou fixée à une façade de la construction.

15. Kit selon la revendication précédente,
**caractérisé en ce que** :
- l'insert (1) est selon la revendication 2 ; et **en ce que**
- la première partie extrémale (81) est une tige filetée apte à être vissée dans la pièce de raccordement (31).

## Patentansprüche

1. Einsatz (1) für ein Bestandteil (7) eines Bauwerks, umfassend:
- eine Achse (4); und
- ein Verbindungsstück (31), das mechanisch mit der Achse (4) gekoppelt ist; **dadurch gekennzeichnet, dass** es weiter ein Gehäuse (2) umfasst, das zumindest teilweise einen Hohlraum (22) begrenzt, und dadurch, dass:
- die Achse (4) den Hohlraum (22) und das Gehäuse (2) durch zwei gegenüberliegende Öffnungen (23) desselben durchquert;
- das Verbindungsstück (31) Folgendes ist:
zumindest teilweise in dem Hohlraum (22) angeordnet,
mechanisch mit der Achse (4) in dem Hohlraum (22) gekoppelt, und
in der Lage, sich um die Achse (4) zu drehen.

2. Einsatz (1) nach dem vorstehenden Anspruch,
**dadurch gekennzeichnet, dass** er einen Gabelkopf (3) umfasst, umfassend:
- einen weiblichen Schaft:
• der einen inneren Gewindeabschnitt (32) umfasst,
• der sich senkrecht zur Achse (4) erstreckt, und
• der aus dem Verbindungsstück (31) besteht; und
- eine Öffnung (33), welche die Achse (4) aufnimmt, um eine Schwenkverbindung zwischen dem Gabelkopf (3) und der Achse (4) in dem Hohlraum (22) herzustellen.

3. Einsatz (1) nach einem der vorstehenden Ansprüche,
**dadurch gekennzeichnet, dass** er so konfiguriert ist, dass ein Winkel (0) zwischen einer Erstreckungsrichtung des Verbindungsstücks (31) senkrecht zur Achse (4) und einer vertikalen Richtung (Z) senkrecht zur Achse (4) um höchstens 200° variiert, und dass ein Intervall von Werten dieses Winkels (0) existiert, für welches das Verbindungsstück (31) vollständig in dem Hohlraum (22) angeordnet ist.

4. Einsatz (1) nach einem der vorstehenden Ansprüche, **dadurch gekennzeichnet, dass** das Gehäuse (2) ein Mittel zum Zugang zum Hohlraum (22) umfasst, bestehend aus mindestens einem aus:
- einem abnehmbaren Deckel, der eine Öffnung des Gehäuses (2) abdeckt;
- einer zerbrechlichen Außenwand (21).

5. Einsatz (1) nach dem vorstehenden Anspruch,
**dadurch gekennzeichnet, dass** das Mittel zum Zugang zum Hohlraum (22) in der Lage ist, das Gehäuse (2) zu schließen, sodass dieses den Hohlraum (22) vollständig begrenzt, wobei das Verbindungsstück (31) vollständig in dem Hohlraum (22) angeordnet ist, wenn das Gehäuse (2) geschlossen ist.

6. Einsatz (1) nach einem der vorstehenden Ansprüche,
**dadurch gekennzeichnet, dass** er weiter einen Lastaufnahmeträger umfasst, der so konfiguriert ist, dass er mindestens eine Metallstange außerhalb des Hohlraums (22) trägt und/oder hält, wobei der Lastaufnahmeträger mindestens eine Platte (5) umfasst, die an dem Gehäuse (2) befestigt ist, worin mindestens eine Öffnung (51, 52) zur Aufnahme einer Metallstange außerhalb des Hohlraums (22) ausgebildet ist.

7. Einsatz (1) nach dem vorstehenden Anspruch,
**dadurch gekennzeichnet, dass** das Gehäuse (2) mindestens eine seitliche Ausstülpung umfasst, die sich von einer Außenfläche des Gehäuses (2) nach außen erstreckt, und dass jede Platte (5) eine Einstecköffnung (54) zum Verbinden der Platte (5) gegen das Gehäuse (2) durch Einstecken einer solchen seitlichen Ausstülpung in die Einstecköffnung (54) der Platte (5) umfasst.

8. Einsatz (1) nach einem der vorstehenden zwei Ansprüche,
**dadurch gekennzeichnet, dass** sich jede Platte (5) senkrecht zu der Achse (4) erstreckt und umfasst:
- einen Scheitelabschnitt (5A), der sich um die Achse (4) herum erstreckt und der eine zentrale Öffnung (53) umfasst, die von der Achse (4) durchquert wird;
- zwei Beine (5B, 5C), die sich in Querrichtungen von dem Scheitelabschnitt (5A) über den Hohlraum (22) hinaus erstrecken und die jeweils eine extremale Öffnung (52, 51) zur Aufnahme einer Metallstange (61, 62) umfassen.

9. Einsatz (1) nach dem vorstehenden Anspruch, wenn er weiter von Anspruch 3 abhängt,
**dadurch gekennzeichnet, dass** sich eines (5B) der beiden Beine in einer horizontalen Richtung (Y) senkrecht zur Achse (4) und zu der vertikalen Richtung (Z) erstreckt, und dass sich das andere (5C) der beiden Beine quer zu dieser horizontalen Richtung (Y) und senkrecht zur Achse (4) erstreckt.

10. Einsatz (1) nach einem der Ansprüche 6 bis 9, **dadurch gekennzeichnet, dass** der Lastaufnahmeträger zwei derartige ähnliche Platten (5) umfasst, die symmetrisch auf beiden Seiten des Hohlraums (22) angeordnet sind.

11. Bestandteil (7) eines Bauwerks, das einen Einsatz (1) nach einem der vorstehenden Ansprüche umfasst.

12. Bestandteil (7) nach dem vorstehenden Anspruch,
**dadurch gekennzeichnet, dass**:
- der Einsatz (1) nach Anspruch 10 ist, wenn er von einem der Ansprüche 8 oder 9 abhängt; und
- dass es umfasst:
• einen axialen Metallstab (61), der sich parallel zur Achse (4) erstreckt und der die extremalen Öffnungen (52) eines der Beide (5B) jeder Platte (5) durchquert;
• zwei Metallschwerkraftstäbe (62), von denen jeder zwei parallele gerade Abschnitte umfasst, die sich senkrecht zur Achse (4) erstrecken, und einen gekrümmten Abschnitt, der die beiden geraden Abschnitte verbindet, um jedem Metallschwerkraftstab (62) eine U-Form zu verleihen,
wobei der gekrümmte Abschnitt eines ersten der Metallschwerkraftstäbe (62) die extremale Öffnung (51) des anderen der Beine (5A) einer der Platten (5) durchquert, und
wobei der gekrümmte Abschnitt einer zweiten der Metallschwerkraftstäbe (62) die extremale Öffnung (51) des anderen der Beine (5A) der anderen der Platten (5) durchquert.

13. Bestandteil (7) nach einem der beiden vorstehenden Ansprüche, **dadurch gekennzeichnet, dass** es aus einem gegossenen und verfestigten Baumaterial (71) besteht, in das der Einsatz (1) eingebettet ist, sodass ein Rand des Elements (7) das Gehäuse (2) und/oder den Hohlraum (22) umrandet.

14. Kit, umfassend:
- ein Bestandteil (7) nach einem der Ansprüche 11 bis 13, das aus einer Fassadenplatte des Gebäudes besteht; und
- ein Verankerungsstück (8), umfassend:
• einen ersten extremalen Teil (81) zum Zusammenwirken mit dem Verbindungsstück (31), um mit letzterem fest verbunden zu werden;
• einen zweiten äußeren Teil (83), der konfiguriert ist, um an einer Fassade des Gebäudes aufgehängt und/oder befestigt zu werden.

15. Kit nach dem vorstehenden Anspruch,
**dadurch gekennzeichnet, dass**:
- der Einsatz (1) nach Anspruch 2 ist; und dadurch, dass
- der erste extremale Teil (81) ein Gewindeschaft ist, der in der Lage ist, in das Verbindungsstück (31) eingeschraubt zu werden.

## Claims

1. Insert (1) for an element (7) making up a building comprising:
- a shaft (4); and
- a connecting part (31) mechanically coupled to the shaft (4); **characterised in that** it further comprises a box (2) delimiting at least partially a cavity (22), and **in that**:
- the shaft (4) passes through the cavity (22) and the box (2) via two orifices (23) opposite the latter;
- the connecting part (31) is:
arranged at least partially in the cavity (22),
mechanically coupled to the shaft (4) in the cavity (22) and
able to rotate about the shaft (4).

2. Insert (1) according to the preceding claim,
**characterised in that** it comprises a clevis (3) comprising:
- a female rod:
• which comprises an internal threaded portion (32),
• which extends perpendicularly to the shaft (4), and
• which consists of the connecting part (31); and
- an orifice (33) receiving the shaft (4) in such a way as to create a pivot connection between the clevis (3) and the shaft (4) in the cavity (22).

3. Insert (1) according to any of the preceding claims,
**characterised in that** it is configured in such a way that an angle (ϑ) between a direction of extension of the connecting part (31) perpendicular to the shaft (4) and a vertical direction (Z) perpendicular to the shaft (4) varies by at most 200°, and **in that** there is an interval of values of this angle (ϑ) for which the connecting part (31) is entirely arranged in the cavity (22).

4. Insert (1) according to any of the preceding claims, **characterised in that** the box (2) comprises a means of access to the cavity (22) consisting of at least one among:
- a removable lid covering an opening of the box (2);
- a breakable external wall (21).

5. Insert (1) according to the preceding claim,
**characterised in that** the means of access to the cavity (22) is able to close the box (2) in such a way that the latter completely delimits the cavity (22), the connecting part (31) being totally arranged in the cavity (22) when the box (2) is closed.

6. Insert (1) according to any of the preceding claims,
**characterised in that** it further comprises a load bearing support configured to support and/or maintain a least one metal bar externally to the cavity (22), the load bearing support comprising at least one plate (5) fixed to the box (2), wherein at least one orifice (51, 52) is made to receive a metal bar externally to the cavity (22).

7. Insert (1) according to the preceding claim,
**characterised in that** the box (2) comprises at least one lateral protrusion that extends externally from an outer face of the box (2), and **in that** each plate (5) comprises a nesting orifice (54) to connect the plate (5) against the box (2) by nesting of such a lateral protrusion in the nesting orifice (54) of the plate (5).

8. Insert (1) according to any of the two preceding claims,
**characterised in that** each plate (5) extends perpendicularly to the shaft (4) and comprises:
- a top portion (5A) that extends about the shaft (4) and which comprises a central orifice (53) passed through by the shaft (4);
- two feet (5B, 5C) that extend according to transverse directions from the top portion (5A), beyond the cavity (22), and which each comprise an end orifice (52, 51) to receive a metal bar (61, 62).

9. Insert (1) according to the preceding claim when it further depends on claim 3,
**characterised in that** one (5B) of the two feet extends in a horizontal direction (Y) perpendicular to the shaft (4) and to said vertical direction (Z), and **in that** the other (5C) of the two feet extends transversally to this horizontal direction (Y) and perpendicularly to the shaft (4).

10. Insert (1) according to any of claims 6 to 9, **characterised in that** the load bearing support comprises two such similar plates (5) arranged symmetrically on either side of the cavity (22).

11. Element (7) making up a building comprising an insert (1) according to any of the preceding claims.

12. Element (7) according to the preceding claim,
**characterised in that**:
- the insert (1) is according to claim 10 when it depends on any one of claims 8 ou 9; and
- **in that** it comprises:
• an axial metal bar (61) that extends parallel to the shaft (4) and which passes through the end orifices (52) of one of the feet (5B) of each plate (5);
• two metal gravity bars (62), of which each one comprises two parallel straight portions that extend perpendicularly to the shaft (4), and a curved portion that connects the two straight portions in such a way as to provide a U shape to each metal gravity bar (62),
the curved portion of a first of the metal gravity bars (62) passing through the end orifice (51) of the other of the feet (5A) of one of the plates (5), and
the curved portion of a second of the metal gravity bars (62) passing through the end orifice (51) of the other of the feet (5A) of the other of the plates (5).

13. Element (7) according to any of the two preceding claims, **characterised in that** it is constituted of a cast and solidified building material (71) wherein the insert (1) is embedded, in such a way that an edge of the element (7) borders the box (2) and/or the cavity (22).

14. Kit comprising:
- an element (7) according to any of claims 11 to 13 consisting of a facade panel of the building; and
- an anchoring part (8) comprising:
• a first end portion (81) to cooperate with the connecting part (31) in such a way as to be integral with the latter;
• a second end portion (83) configured to be suspended and/or fixed to a facade of the construction.

15. Kit according to the preceding claim,
**characterised in that**:
- the insert (1) is according to claim 2; and **in that**
- the first end portion (81) is a threaded rod able to be screwed into the connecting part (31).
